# EUROPÄISCHE PATENTSCHRIFT

(11) **EP 0 925 430 B1**
(45) Veröffentlichungstag und Bekanntmachung des Hinweises auf die Patenterteilung: **12.06.2002**
(21) Anmeldenummer: 97938726.3
(22) Anmeldetag: 12.09.1997
(51) Int. Cl.: F01M 11/10, F02B 77/08, H05K 1/18

(54) **VORRICHTUNG ZUM ERMITTELN VON MESSWERTEN, INSBESONDERE DER KONZENTRATION EINES AEROSOLS IN EINEM GESCHLOSSENEN RAUM EINER ARBEITSMASCHINE**
DEVICE FOR DETERMINING MEASURED VALUES, SPECIALLY THE CONCENTRATION OF AN AEROSOL IN A CLOSED CHAMBER OF A WORKING MACHINE
PROCEDE DE DETERMINATION D'UNE VALEUR DE MESURE, NOTAMMENT DE LA CONCENTRATION D'UN AEROSOL DANS UNE CHAMBRE FERMEE D'UNE MACHINE DE TRAVAIL

(30) Priorität: 13.09.1996 CH 224496
(43) Veröffentlichungstag der Anmeldung: 30.06.1999
(73) Patentinhaber: Electrical Engineering Company Ltd., 9490 Vaduz (LI)
(72) Erfinder: STEDHAM, David, Reno, NV 89511 (US)
(74) Vertreter: Schmauder, Klaus Dieter
(86) Internationale Anmeldenummer: CH9700338
(87) Internationale Veröffentlichungsnummer: WO9811331

(56) Entgegenhaltungen:
- EP-A- 0 500 219
- DD-A- 239 474
- DE-A- 4 225 358
- DE-A- 4 325 980
- GB-A- 2 166 232
- US-A- 4 397 283
- PATENT ABSTRACTS OF JAPAN vol. 12, no. 257 (M-719), 20.Juli 1988 & JP 63 038682 A (NIPPON DENSO), 19.Februar 1988,

## Beschreibung

### Technisches Gebiet

Die Erfindung bezieht sich auf eine Vorrichtung gemäss Oberbegriff des Anspruchs 1.

### Stand der Technik

Die Überwachung von Aerosolkonzentrationen, insbesondere Schmierölnebel in den Triebräumen von Brennkraftmaschinen oder in Gehäusen von Leistungsgetrieben, zum Beispiel bei Druckmaschinen, ist zur Vermeidung von Schäden von erheblicher Bedeutung, da ein schneller Anstieg der Ölnebelkonzentration auf ein Reissen des Schmierfilms schliessen lässt. Infolge der dabei entstehenden Reibungswärme bildet sich Öldampf, der in dem Triebraum zu Ölnebel rekondensiert und so zu einem schnellen Anstieg der Ölnebelkonzentration führt. Daraus lässt sich eine beginnende Gefährdung erkennen und weitere Schäden durch entsprechende Massnahmen, zum Beispiel Stillsetzen der Maschine, vermeiden.

Neben der bereits beschriebenen Ölnebelbildung aufgrund von Schmierfilmrissen in Lagern können bei Kolbenmotoren zwischen Kolben und Zylinderwand infolge schadhafter Kolbenringe sogenannte Durchbläser auftreten, die, werden sie nicht rechtzeitig erkannt, zu Kolbenfressern führen. Erhöhung der Ölnebeldichte bei gleichzeitigem Temperaturanstieg infolge der heissen, in das Kurbelwellengehäuse gelangenden Verbrennungsgase lassen so auf einen Durchbläser schliessen.

Es sind Vorrichtungen zum Anzeigen von Ölnebelkonzentrationen in Triebräumen von Brennkraftmaschinen bekannt (EP-B-0 071 391), bei denen der Ölnebel aus dem Triebraum abgesaugt und durch eine Kammer geführt wird, die eine Einrichtung zur Messung des Extinktionsgrades enthält. Nachteilig ist dabei der grosse konstruktive und betriebliche Aufwand (Pumpen, Wartung), die mögliche Entmischung des Aerosols "Ölnebel" auf dem Weg zu der und durch die Kammer und die zeitliche Verzögerung bei der Messung.

Aus der DD-A-239 474 oder der GB-A-2 166 232 ist jeweils eine Vorrichtung der eingangs genannten Art bekannt, bei der für jedes Triebwerk einer Brennkraftmaschine eine Messonde vorgesehen ist, wobei jede Messonde direkt im Inneren des jeweiligen Triebwerksraumes angeordnet ist und über eine optische oder elektrische Übertragungsstrecke mit einer ausserhalb der Brennkraftmaschine befindlichen zentralen Auswerteeinheit verbunden ist. Nachteilig ist es, dass insbesondere höherfrequente mechanische Schwingungen der Arbeitsmaschine schädigend auf das elektronische Umsetzersystem und die Kontaktanschlüsse einwirken.

### Darstellung der Erfindung

Aufgabe der Erfindung ist es, eine Vorrichtung der eingangs genannten Art zu verbessern, so dass Vibrationen der Arbeitsmaschine nicht schädigend auf das Umsetzersystem einwirken.

Die Aufgabe wird gelöst durch die kennzeichnenden Merkmale des Anspruches 1. Dadurch, dass die BUS-Leitungsschiene federelastisch in der Tragschiene angeordnet ist und mit dem BUS-Koppler ein niederfrequent abgestimmtes Schwingsystem bildet, können sich insbesondere höherfrequente mechanische Schwingungen der Arbeitsmaschine nicht nachteilig auf den BUS-Koppler und die Kontaktverbindungen zwischen den Kontaktanschlüssen und den BUS-Gegenkontakten auswirken.

Die Messonde kann zur Ermittlung verschiedener Messwerte wie beispielsweise der Temperatur oder anderer physikalischer Grössen ausgebildet sein. Vorzugsweise ist sie jedoch zur Ermittlung der Konzentration eines Aerosols, insbesondere eines Ölnebels ausgestaltet.

Vorteilhafte Ausführungsbeispiele sind in den Ansprüchen 2 bis 17 beschrieben.

Die erfindungsgemässe Vorrichtung kann als Schnellmontagesystem ausgebildet sein.

Das gesamte System ist vorzugsweise derart wasserdicht ausgebildet, dass beim Reinigen der Arbeitsmaschine Strahlwasser nicht in das elektrische Schaltungssystem eindringen kann.

Die Vorrichtung ist vorteilhafterweise weiter so ausgebildet, dass das elektronische Umsetzersystem einerseits gegen elektromagnetische Einflüsse von aussen geschützt ist und andererseits verhindert wird, dass elektromagnetische Abstrahlung aus den elektronischen Schaltungen nach aussen hin erfolgt.

### Kurze Beschreibung der Zeichnungen

Merkmale der Erfindung werden nachfolgend anhand der Zeichnungen näher beschrieben, dabei zeigen:
- Figur 1: eine Überwachungsvorrichtung an einer Arbeitsmaschine im Vertikalschnitt;
- Figur 2: eine Messonde der Überwachungsvorrichtung der Figur 1 im Vertikalschnitt und in grösserem Massstab;
- Figur 3: die Anordnung der Messonde und einer BUS-Schiene an einer Arbeitsmaschine, in schaubildlicher Darstellung;
- Figur 4: die Anordnung nach Figur 3 in Explosionsdarstellung;
- Figur 5: ein Ausschnitt der BUS-Schiene der Figur 3 in Explosionsdarstellung;
- Figur 6: eine BUS-Leitungsschiene der Tragschiene in Draufsicht;
- Figur 7: die Verbindung zwischen Messonde, US-Koppler und BUS-Schiene in Ansicht quer zur BUS-Schiene;
- Figur 8: den BUS-Koppler der Figur 7 im Vertikalschnitt und in grösserem Massstab;
- Figur 9: den BUS-Koppler der Figur 7 mit Details des Anschlussbereiches, in grösserem Massstab;
- Figur 10: einen Leitungsführungsbereich des BUS-Kopplers der Figur 9 bei angenommener Verkleidung in Ansicht von oben und in schaubildlicher Darstellung;
- Figur 11: den BUS-Koppler der Figur 8 in Ansicht auf den Anschlusskontaktbereich in schaubildlicher Darstellung;
- Figur 12: die BUS-Schiene in Ansicht auf den Anschlusskontaktbereich für den BUS-Koppler, in schaubildlicher Darstellung;
- Figur 13: einen Tragschienenhalter mit Führungsmitteln für den Leiter im Ausschnitt und in schaubildlicher Darstellung;
- Figur 14: die BUS-Schiene in geöffnetem Zustand und in schaubildlicher Darstellung; und
- Figur 15: einen Bauteil, der als Zwischenstück zum Verbinden von BUS-Schienenabschnitten oder als Endstück zum Abschliessen der BUS-Schiene ausgebildet ist, in verschiedenen Ansichten und in schaubildlicher Darstellung.

### Wege zur Ausführung der Erfindung

Die Figur 1 zeigt eine an einer Arbeitsmaschine, beispielsweise einem Kolbenmotor angeordnete Vorrichtung zur Ermittlung von Messwerten, vorzugsweise eines Aerosols insbesondere des Ölnebels in einem Motorraum vorzugsweise eines Dieselmotors. Die Vorrichtung enthält eine durch die Motorwand (1) ragende Messonde (M), die über einen Leiter (L) mit einem BUS-Koppler (K) verbunden ist, der auf der Aussenseite des Motors an einer BUS-Schiene (S) angeordnet ist.

Hierzu ist, wie insbesondere aus Figur 2 hervorgeht, in die Motorwand (1) ein Führungsrohr (2) der Messonde (M) eingeschraubt, an welchem eine Venturi-Kanaldüse (3) befestigt ist. Die durch die Kurbelwellendrehung in kreisförmige Bewegung gesetzte Triebraumatmosphäre (4) durchströmt die Venturi-Kanaldüse (3) und erzeugt an der Entnahmestelle (5) einen Unterdruck. An diesen Unterdruck ist die Messkammer (7) über den Ausströmkanal (6) angeschlossen. Dadurch tritt Triebraumatmosphäre an der Zuführungsstelle (8) in die Messkammer (7) ein und durchströmt diese und tritt wieder an der Entnahmestelle für Unterdruck (5) aus und gelangt über die Venturi-Kanaldüse (3) zurück in die Triebraumatmosphäre (4).

Der Zuführungsstelle (8) für den Ölnebel in der Triebraumatmosphäre vorgeschaltet ist ein Labyrinth (9), welches verhindert, dass Ölspray in die Messkammer (7) eindringen kann. Die Messignale für die Ölnebeldichte werden in einer Messstrecke (10) in der Messkammer (7) gewonnen. Hierzu ist die Messkammer (7) an einem Ende mit einem Glasfaserkabel (11) mit darin verlaufenden Glasfaserbündel für die Lichtzuleitung (12) und die Lichtrückleitung (13) verbunden. Die beiden Glasfaserbündel (12) und (13) enden in einer Glasfaserbündel-Fassung (14) mit geschliffener Glasfaser-Austrittsfläche. Vor dieser Fassung befindet sich eine Sammellinse (15), welche das über das Glasfaserbündel (12) zugeführte Licht durch die Messstrecke (10) auf den Tripelreflektor (16) lenkt. Der Tripelreflektor (16) reflektiert das Licht unabhängig von einer genauen Justage der Sammellinse (15) und des Tripelreflektors (16) genau auf die Linse (15) zurück, die ihrerseits wiederum das Licht in das Glasfaserbündel (13) fokusiert, so dass es am Ende des Lichtleiterkabels (11) für die elektronische Umsetzung entnommen werden kann.

Wenn die über das Labyrinth (9) und die Zuführungsstelle (8) in die Messkammer (7) über den in der Venturi-Düse (3) erzeugten Unterdruck angesaugte Triebraumatmosphäre Ölnebel enthält, wird das die Messstrecke (10) in beiden Richtungen, nämlich von der Linse (15) zum Tripelreflektor (16) und wieder zurück zur Linse (15), durchlaufende Licht in seiner Intensität gedämpft, so dass das durch das Lichtfaserbündel (13) zurückgeführte Licht bei der elektronischen Signalumsetzung am Ende des Lichtleiterkabels (11) eine kleinere elektronische Signalamplitude auslöst.

Die Lösung der Aufgabe, die Ölnebelsensorik in ein Schnellmontagesystem einzubinden wird darin gesehen, mit nur wenig unterschiedlichen Standard-Montagekomponenten zu operieren und die zur Anpassung an die verschiedenen Motortypen erforderliche Systemflexibilität auf nur wenige modifizierbare Systemkomponenten zu beschränken.

Hierzu werden die von den Sensoren mit der Messstrecke (10) aus den verschiedenen Compartments erfassten Dämpfungssignale in Abhängigkeit von der Ölnebeldichte über die Leitung (L) den BUS-Koppler (K), der als Umsetzer ausgebildet ist, der BUS-Schiene (S) zugeführt, wie insbesondere aus den Figuren 3 bis 14 entnommen werden kann. Jeder BUS-Koppler (K) enthält ein elektronisches Umsetzersystem (17), welches die Messignale umsetzt und einer BUS-Leitungsschiene (18) zuführt, an deren Ende (19) ein nicht näher dargestelltes elektronisches Auswertgerät angeschlossen wird. Die BUS-Leitungsschienen (18) sind in metallische BUS-Tragschienen (20) eingesetzt, die eine festgelegte Standardlänge haben. Diese BUS-Tragschienen (20) werden, je nach Motortype und Bedarf, über die ganze Länge des Motors aufgeteilt und die dabei entstehenden Zwischenräume durch Tragschienen-Zwischenstücke (21), durch mechanisches Ankoppeln an die BUS-Tragschienen (20), geschlossen.

Die BUS-Schiene (S) mit den BUS-Tragschienen (20) sind wiederum durch BUS-Tragschienenhalter (22) an der Motorwand befestigt. Die BUS-Tragschienenhalter (22) ihrerseits werden mittels einer Spannmutter (23) auf dem Führungsrohr der Messkammer (2) befestigt, wie insbesondere aus den Figuren 1 bis 5 und 7 hervorgeht.

Die Lösung der Aufgabe, das gesamte System so weit wasserdicht auszuführen, dass beim Reinigen der Motoren Strahlwasser nicht in das elektrische Schaltungssystem eindringen kann wird darin gesehen, dass die elektronische Umsetzerschaltung (17), die in einen Kunstharzblock (26) eingebettet ist, in flexibler Leiterfolientechnik ausgeführt und ein Teil der flexiblen Leiterfolie (27) mit Kontaktanschlüssen (28) auf den Flexfolien versehen ist, wobei die flexible Leiterfolie (27) mit den Kontaktanschlüssen (28) auf der Flexfolie auf ein Kontaktfederpaket (29) aufgeklebt ist, welches im Kunstharzblock (26) fixiert ist und aus diesem mit den Kontaktanschlüssen (28), welche auf die Gegenkontakte (39) der BUS-Leitung (40) passen, herausragt, wie insbesondere aus der Figur 8 hervorgeht.

Durch Umhüllen des in den Kunstharzblock (26) eingebetteten elektronischen Umsetzersystemes (17), inklusive der dazugehörigen flexiblen Leiterfolie (27), mit einer, den Kunstharzblock (26) einspannenden Gummihaut (30) wird ein BUS-Koppler (31) gebildet, aus welchem die Kontaktanschlüsse (28) auf der Flexfolie mit dem Kontaktfederpaket (29) herausragen. Hierzu hat die Gummihaut (30) des BUS-Kopplers eine schlitzförmige Öffnung (32), die in ihrem Umfang mit einer in der Gummihaut (30) ausgeformten Hohlschnappnut (33) umschlossen wird, wie insbesondere den Figuren 8 und 11 entnommen werden kann.

Die Figuren 8, 9 und 10 zeigen, dass in der Gummihaut (30) weiterhin ein Wickelkanal (34) mit den Haltelippen (35) ausgeformt ist, der zur Aufnahme der, je nach Motortyp, nicht benötigten Standardlänge des Glasfaserkabels (11), welches mit seinem Ende über eine das Lichtleiterkabel (11) wasserdicht umschliessende rohrförmige Öffnung (36), in der Gummihaut (30) im Inneren des Wickelkanals (34), in das elektronische Umsetzersystem (17) eingeführt wird, wobei die Glasfasern für Lichtzuleitung (12) in eine Lichtsendediode (37) eingeführt sind und die Glasfasern für Lichtrückleitung (13) in eine lichtsensorische Umsetzerdiode (38) eingeführt sind.

Die BUS-Leitungsschiene (18) enthält die als elektronische Leiterplatte in der Standardlänge der BUS-Tragschiene (20) ausgeführte BUS-Leitung (40) und besitzt die BUS-Gegenkontakte (39), wie in Figur 6 in einem Abschnitt der BUS-Leitung auf der BUS-Leiterplatte (40) gezeigt wird. Die geätzten BUS-Leitungen a', b' bis n' sind über ein geätztes Leiterplattensystem mit den korrespondierenden BUS-Gegenkontakten a, b bis n, auf welche die Kontaktanschlüsse auf der Flexfolie (28) genau passen, verbunden. Auf diese Weise sind alle korrespondierenden BUS-Gegenkontakte (39) a, b bis n miteinander verbunden.

Die BUS-Leiterplatte (40) ist, wie insbesondere aus den Figuren 9 und 12 hervorgeht, auf eine BUS-Metallschiene (41) mit Federhalte-Hakenprofil (42) aufgeklebt. Die BUS-Koppler (31) greifen beim Einsetzen in die BUS-Tragschienen (20) mit dem freien Ende des Kontaktfederpaktes (29) unter das Federhalte-Hakenprofil (42), so dass beim formschlüssigen Herunterdrücken der BUS-Koppler (31) auf die BUS-Leitungsschiene (18) die Kontaktanschlüsse (28) der Flexfolie mit den BUS-Gegenkontakten (39) verbunden werden und den erforderlichen Kontaktdruck erhalten.

Die Figuren 9 und 12 zeigen, wie zum Wasserschutz der BUS-Leiterplatte mit den geätzten BUS-Leitungen (40) diese zusammen mit der BUS-Metallschiene (41) in eine Gummihaut (43) einvulkanisiert sind. Die BUS-Gegenkontakte (39) sind hierbei durch eine schlitzförmige BUS-Gegenkontaktöffnung (44) in der BUS-Gummihaut (43) ausgespart. Die schlitzförmige BUS-Gegenkontaktöffnung in der BUS-Gummihaut (43) wird von einem Dichtwulst (45) umschlossen, der mit seinem im Schnitt gezeigten Dichtwulst (45) in das im Schnitt gezeigten Aufnahmeprofil der Hohlschnappnut (33) passt (Figuren 8, 11 und 12) und beim Einsetzen des BUS-Kopplers (31) in die BUS-Tragschiene (20) wasserdicht einschnappt. Durch die Einhüllung der BUS-Leitungsschiene (18) in die BUS-Gummihaut (43) und die Einhüllung des elektronischen Umsetzersystems (17) inklusive der dazugehörigen flexiblen Leiterfolie (27) in die Gummihaut (30), wodurch der BUS-Koppler (31) in der, aus der Gummihaut (30) ausgeformten Hohlschnappnut (33) gebildet wird, ist das gesamte elektronische System wasserdicht geschlossen.

Die Lösung der Aufgabe, das elektronische Umsetzersystem (17) mit dem BUS-Koppler (31) und den Kontaktanschlüssen (28) auf der Flexfolie und den BUS-Gegenkontakten (39) gegen Beschädigung durch Vibrationen, welche durch den laufenden Motor erzeugt werden, zu schützen wird, wie insbesondere aus den Figuren 9 und 12 hervorgeht, darin gesehen, dass die Gummihaut (43) der BUS-Leitungsschiene (18) über ihre gesamte Länge, die der Länge der BUS-Tragschiene (20) entspricht, auf beiden Seiten und über die gesamte Länge mit einem Gummihalteprofil (46) versehen ist, welches in die Haltenuten (47) der BUS-Tragschiene eingefädelt ist, wodurch die gesamte BUS-Leitungsschiene (18) zwischen den beiden Haltenuten (47) der BUS-Tragschiene (20) eingespannt ist. Hierzu ist zwischen der Gummihaut (43) der BUS-Leitungsschiene (18) und den beiden Gummihalteprofilen (46) eine elastische Gummiverbindung (48) während des Einvulkanisationsprozesses der BUS-Leitungsschiene (18) hergestellt. Die elastische Gummiverbindung (48) ist so ausgelegt, dass die gesamte, daran aufgehängte Masse, bestehend aus der BUS-Leitungsschiene (18) und den darauf untergebrachten elektronischen Umsetzersystemen (17) ein mechanisches Schwingungssystem mit niederfrequent abgestimmter Resonanzfrequenz bildet. Dadurch können die schädlichen höherfrequenten, mechanischen Vibrationsschwingungen auf das elektronische Umsetzersystem (17) und die Kontaktverbindungen zwischen den Kontaktanschlüssen (28) auf der Flexfolie und den BUS-Gegenkontakten (39) nicht einwirken.

Insbesondere aus den Figuren 7 bis 10 und 13 geht hervor, dass das aus der Messkammer (7) austretende Glasfaserkabel (11) in einem Schlitzschlauch (49) aufgenommen ist, in welchen es durch den Schlitz (50) eingeführt ist. Der Schlitzschlauch (49) selbst ist auf dem BUS-Tragschienenhalter (22) mittels Haltezungen (51) geführt und befestigt, welche ihrerseits in ein Nutprofil (52) auf beiden Seiten des Schlitzes (50) des Schlitzschlauches (49) eingreifen. Der Schlitzschlauch wiederum endet in einem Sammelkanal (53), der ebenfalls mit einem Schlitz (54) versehen ist, so dass das Glasfaserkabel (11) auch in den Schlitzschlauch (49) eingeführt werden kann, wenn dieser im Sammelkanal (53) eingeführt ist. Der aus Gummi hergestellte Sammelkanal (53) geht über die gesamte Standardlänge der BUS-Tragschiene (20), wobei er mittels eines Halteprofiles in einer entsprechenden Haltenut (55) in der BUS-Tragschiene (20) über die gesamte Standardlänge der BUS-Tragschiene (20) befestigt ist.

Gemäss den Figuren 7 bis 10 verlässt das Glasfaserkabel den Sammelkanal (53) über einen Schlitzdurchbruch (56) im Sammelkanal (53) und erreicht den BUS-Koppler an der Eintrittsstelle (57) und tritt daraufhin an der Eintrittsstelle (58) in den Wickelkanal des BUS-Kopplers ein. Die nicht durch ganzzahlige Wicklungslängen definierbare Restlänge des Standard-Glasfaserkabels bildet eine Schleife (59), die in die passenden Haltenuten (60) auf der Oberseite des BUS-Kopplers (31) eingedrückt wird (Figur 10). Auf diese Weise ist die Sensor-einheit (61) bestehend aus der Messkammer mit den darin untergebrachten sensorischen Teilen (14, 15, 16), dem Glasfaserkabel (11) und dem BUS-Koppler (31) leicht auswechselbar, indem der Sensor aus der BUS-Tragschiene (20) herausgenommen und das Glasfaserkabel durch den Schlitzdurchbruch im Sammelkanal (56) aus dem Sammelkanal (53) herausgezogen und weiterhin aus dem Schlitzschlauch (49) durch den Schlitz (50) im Schlitzschlauch herausgezogen werden kann, auch wenn letzterer mit seinem Ende ein Stück in den Sammelkanal (53) eingeführt ist, wonach dann die Messkammer (7) aus dem Halterohr (2) herausnehmbar ist. In umgekehrter Reihenfolge kann eine Ersatzsensoreinheit (61) wieder in das System eingesetzt werden. Der Schlitzschlauch (49) ist mit seinen Nutprofilen (52) im Sammelkanal (53) so fixiert, dass der Schlitz (50) im Schlitzschlauch (49) und der Schlitzdurchbruch (56) im Sammelkanal (53) genau übereinander zu liegen kommen.

Zum Festhalten des formschlüssig auf die BUS-Leitungsschiene (18) heruntergedrückten BUS-Kopplers (31) auf der Gegenseite des in das Federhaltehaken-Profil (42) eingerasteten Federpaketes (29) ist gemäss den Figuren 11 und 12 in der Gummihaut (30) des BUS-Kopplers eine Rastnut (62) ausgebildet, in welche ein in der Gummihaut der BUS-Leitungsschiene (18) ausgebildeter Rasthaken (63) einrastet.

Zum Lösen des als BUS-Koppler dienenden Umsetzers aus dieser Verankerung ist auf seiner Oberseite eine Schlaufe (80) (Figur 10) in der Gummihaut (30) ausgebildet, wodurch beim Ziehen an dieser Schlaufe (80) die, den Kunstharzblock (26) umspannende Gummihaut (30) an der Stelle der Rastnut (62) so weit gedehnt bzw. zurückgezogen wird, dass der Rasthaken (63) ausklinkt.

Die Lösung der Aufgabe, das elektronische Umsetzersystem gegen elektromagnetische Einflüsse von aussen zu schützen und andererseits zu verhindern, dass elektromagnetische Abstrahlung aus den elektronischen Schaltungen nach aussen hin erfolgt wird darin gesehen, dass insbesondere gemäss den Figuren 7 bis 15 durch die Verwendung der Glasfaserkabel (11) für die Übertragung der sensorischen Signale ausserhalb der BUS-Tragschiene (20) keine weiteren Abschirmmassnahmen erforderlich sind. Durch die Einbettung der BUS-Leitungsschiene (18) und der BUS-Koppler (31) in die metallische BUS-Tragschiene (20) und durch die Verwendung eines metallischen Tragschienen-Verschlussdeckels (64) , der mit seinem Deckelscharnier (65) in die BUS-Tragschiene (20) elektrisch leitend eingreift und auf der anderen Seite von einer Haltenase (66), welche in dem Gummikörper des Sammelkanals (53) mit ausgebildet ist, niedergehalten wird (Figuren 7 und 9), ist die Abschirmung des elektronischen Systems im Inneren des aus BUS-Tragschienen (20) und Tragschienen-Verschlussdeckel (64) gebildeten Hohlraumes, bei Einhaltung entsprechender, allgemein bekannter Erdungsmassnahmen, nahezu gewährleistet.

Um eventuell am Einführungsschlitz (67) für das Glasfaserkabel zwischen BUS-Tragschiene (20) und Tragschienen-Verschlussdeckel (64) eindringende elektromagnetische Wellen zurückzuhalten, ist der, den Sammelkanal (53) bildende Gummikörper aus einem leitfähigen Gummimaterial hergestellt.

Wie insbesondere aus den Figuren 3 bis 6 hervorgeht, erfolgt die elektrische Verbindung zwischen den einzelnen BUS-Leitungsschienen (18), welche in die mehrfach auf dem Motor angebrachten BUS-Tragschienen (20) eingebracht sind, über in Kabelform ausgeführten BUS-Verbindungsleitungen (68), die die geätzten BUS-Leitungen auf den BUS-Leiterplatten (40) der BUS-Leitungsschienen (18) miteinander elektrisch verbinden. Hierzu enden die in einem System mehrfach vorhandenen flexiblen BUS-Verbindungsleitungen (68) auf jeder Seite in einem BUS-Leitungsschienenkoppler (69). Diese BUS-Leitungsschienenkoppler (69) sind ähnlich wie die BUS-Koppler (31) ausgeführt, enthalten jedoch kein elektronisches Umsetzersystem (17), keinen Wickelkanal (34) und keine Haltenuten (60). Dadurch können sie in ihren Dimensionen kleiner als die BUS-Koppler (31) ausgeführt werden und können somit durch die Verbindungselement aus leitfähigem Gummi (71) hindurch geschoben werden. Die Tragschienen-Zwischenstücke (2) sind aus den gleichen metallischen Teilen hergestellt wie die BUS-Tragschienen (20) und ebenfalls mit einem metallischen Deckel (64) versehen (Figur 15), der in geschlossenem Zustand durch die Haltenase (66) eines Sammelkanals (53) geschlossen gehalten wird. In diesen Zwischenstücken sind die BUS-Tragschienen BUS-Verbindungsleitungen (68) verlegt. Die mechanische Verbindung der BUS-Tragschienen mit den Tragschienen-Zwischenstücken (21) erfolgt über eine metallische Verbindungszunge (70), welche auf beiden Seiten in die T-förmigen Aufnahmen (25) der BUS-Tragschiene (20) eingeschoben werden. Hierdurch werden BUS-Tragschienen (20) und Tragschienen-Zwischenstücke (21) in ihrer Längsfluchtrichtung miteinander stabilisiert.

Wie aus den Figuren 3 bis 4 sowie 14 und 15 hervorgeht, werden die BUS-Tragschienen (20) und Tragschienen-Zwischenstücke (21) mittels eines als Verbindungselement (71) beziehungsweise Zwischenstück aus leitfähigem Gummi ausgebildeten Bauteils verbunden, um das Herausrutschen der Verbindungszungen (70) aus den BUS-Tragschienen (20) beziehungsweise den Tragschienen-Zwischenstücken (21) zu verhindern. Der Gummi verhindert nicht nur das Herausrutschen der Verbindungszungen (70) durch elastisches Einspannen, sondern es sind auch die BUS-Tragschienen (20) und die Tragschienen-Zwischenstücke (21) in Längsrichtung zusammenspannt. Hierzu sind die Verbindungselemente (71) mit Metallklemmzungen (72) versehen, die flach in Längsrichtung der Haltenuten in der BUS-Tragschiene eingeführt werden und beim Aufrichten der Rahmen (71) in die Profilschnittebene sich in den Haltenuten (47) der BUS-Tragschiene (20) verklemmen, weil sie in ihren Abmessungen etwas grösser gehalten sind als die Haltenuten (47) der BUS-Tragschienen (20). Hierdurch ist das Verbindungselement (71) fest mit der BUS-Tragschiene (20) verbunden.

Durch eine besondere Haltevorrichtung zwischen Verbindungselement (71) und Sammelkanal (53) wird das Verbindungselement (71) am Zurückkippen in die flache Einführungsrichtung gehindert.

Die Tragschienen-Zwischenstücke (21) sind mit dem Verbindungselement (71) dadurch verbunden, dass ein Metallrahmen (73) mit Metallrahmen-Klemmzungen (74) im Tragschienen-Zwischenstück bei aufgeklapptem Deckel (64) in die Haltenuten (47), die an den Tragschienen-Zwischenstücken (21) ebenfalls vorhanden sind, ähnlich wie vorstehend für das Verbindungselement (71) aus leitfähigem Gummi beschrieben, flach eingeführt, dann aufgerichtet und in einer Rahmennut (75) des Verbindungselements (71) eingerastet sind.

Die BUS-Verbindungsleitungen (68) sind zur Vereinfachung der Montage des Systems und zur Vereinfachung der Ersatzteilbeschaffung ebenfalls mit einer, zur Überbrückung der grösstmöglichen Länge der Tragschienen-Zwischenstücke (21) maximal erforderlichen Standardlänge ausgeführt. Da die Abstände zwischen den BUS-Tragschienen (20) und damit auch die Tragschienen-Zwischenstücke (21), zur Ausfüllung der Lücken zwischen den BUS-Tragschienen (20), je nach Motorgrösse unterschiedlich lang sind, wird die überschüssige Länge der BUS-Verbindungsleitungen (68) wellenförmig in die Tragschienen-Zwischenstücke (21) eingelegt. Über die gesamte Standardlänge der BUS-Tragschienen (20) sind mehrere BUS-Koppelstellen (44) auf den BUS-Leitungsschienen (18) gleichmässig verteilt. Auf der am Ende der letzten BUS-Tragschiene (20) vorhandenen Koppelstelle (44) kann eine Signalauswerteeinheit (76), ähnlich wie ein BUS-Koppler (31), montiert sein. Diese Signalauswerte-Einheit (76) enthält eine elektronische Auswertschaltung, ähnlich wie das elektronische Umsetzersystem (17) der BUS-Koppler (31). Aus dieser Signalauswerteinheit (76) ist eine Verbindungsleitung (77) herausgeführt, welche in einer Steckverbindung (78) endet, welche die Weiterleitung der Signale an andere nicht dargestellte elektrische Einrichtungen sowie die Spannungsversorgung für die in den BUS-Tragschienen (20) untergebrachten elektronischen Schaltungen für die BUS-Koppler (31) und die Signalauswerteinheit (76) ermöglicht.

Den Abschluss der BUS-Schiene bildet ein Endstück (19), das in den Figuren 3 und 15 dargestellt ist. Diese Steckverbindung (78) ist wiederum in eine Metallabschlussplatte (79) eingesetzt, die in die Rahmennut (75) eines Verbindungselementes (71) am äusseren Ende einer BUS-Tragschiene (20) anstatt des Metallrahmens (73) eingesetzt ist. Auf die gleiche Weise wird das andere Ende der Kombination aus den BUS-Tragschienen (20) mit einem Endstück mit einer Metallabschlussplatte (79), jedoch ohne Steckverbindung (78), abgeschlossen.

Durch die Metallabschlussplatte (79) und das Verbindungselement aus leitfähigem Gummi (71) als Tragschienen-Endabschluss wird das Eindringen von elektromagnetischen Wellen an der Endstelle einer Tragschiene (20) verhindert.

Bei einer weiteren Ausgestaltung des Systems werden die BUS-Leitungssignale nicht innerhalb der Tragschiene (20) ausgewertet, sondern einer externen Auswerte-Einheit zugeleitet. Diese wird ebenfalls über eine Steckverbindung (78) in der vorstehend beschriebenen Weise angeschlossen, wobei jedoch die Steckverbindung (78) mittels eines BUS-Leitungsschienenkopplers, ähnlich (69), an das BUS-Leitungssystem (40) der BUS-Leitungsschiene (18) angeschlossen ist.

Eine weitere Ausgestaltung der Erfindung besteht darin, andere, nicht die Ölnebeldichte messende Sensoren über das BUS-System, bestehend aus den BUS-Tragschienen (20), den BUS-Leitungsschienen (18), dem Tragschienen-Verschlussdeckel (64), dem Verbindungselement (71) und dem Verbindungselement (71) mit Metallabschlussplatte (79) sowie den BUS-Tragschienenhaltern (22), den Schlitzschlauchleitungen (49) sowie dem Sammelkanal (53) auch für andere Sensoren mit Glasfaser-Signalleitung oder auch mit Kupferleitung zu benutzen. Hierbei können die BUS-Tragschienenhalter (22), wie bereits bei dem Ölnebelüberwachungssystem beschrieben, an den Sensorhalterungen selbst befestigt werden. In weiterer Ausgestaltung der Erfindung können aber auch zur Aufnahme der Signalleitungen der verschiedenen Sensoren Schlitzschlauchleitungen (49) in speziell gestalteten Führungskanälen mit Haltezungen (51) für die Schlitzschläuche (49) verwendet werden, die dann ihrerseits auf dem betreffenden Motor besonders zu montieren sind.

### BEZUGSZEICHENLISTE

- K: BUS-Koppler
- L: Leitung
- M: Messonde
- S: BUS-Schiene
- 1: Motorwand
- 2: Führungsrohr für Messkammer
- 3: Venturi-Kanaldüse
- 4: Triebraumatmosphäre
- 5: Entnahmestelle für Unterdruck
- 6: Ausströmkanal
- 7: Messkammer
- 8: Zuführungsstelle für Triebraumatmosphäre
- 9: Labyrinth
- 10: Messstrecke
- 11: Glasfaserkabel
- 12: Glasfasern für Lichtzuleitung
- 13: Glasfasern für Lichtrückleitung
- 14: Glasfaserbündel-Fassung
- 15: Sammellinse
- 16: Trippelreflektor
- 17: Elektronisches Umsetzersystem
- 18: BUS-Leitungsschiene
- 19: ENDE BUS-Leitungsschiene
- 20: BUS-Tragschienen
- 21: Tragschienen-Zwischenstücke
- 22: BUS-Tragschienenhalter
- 23: Spannmutter
- 24: T-förmige Einschiebezunge
- 25: T-förmige Aufnahme mit der BUS-Tragschiene
- 26: Kunstharzblock
- 27: Flexible Leiterfolie
- 28: Kontaktanschlüsse Flexfolie
- 29: Kontaktfederpaket
- 30: Gummihaut BUS-Koppler
- 31: BUS-Koppler
- 32: schlitzförmige Öffnung BUS-Koppler
- 33: Hohlschnapphut
- 34: Wickelkanal
- 35: Haltelippen
- 36: rohrförmige Öffnung
- 37: Lichtsendediode
- 38: Lichtsensorische Diode
- 39: BUS-Gegenkontakte
- 40: BUS-Leiterplatte mit geätzten BUS-Leitungen
- 41: BUS-Metallschiene
- 42: Federhalte-Hakenprofil
- 43: BUS-Gummihaut
- 44: schlitzförmige BUS-Gegenkontaktöffnung (BUS-Koppelstelle)
- 45: Dichtwulst
- 46: Gummihalteprofil BUS
- 47: Haltenut BUS-Tragschiene
- 48: elastische Gummiverbindung
- 49: Schlitzschlauch
- 50: Schlitz mit Schlitzschlauch
- 51: Haltezunge
- 52: Nutprofil am Schlitzschlauch
- 53: Sammelkanal
- 54: Halteprofil Sammelkanal
- 55: Haltenut in der BUS-Tragschiene
- 56: Schlitzdurchbruch im Sammelkanal
- 57: Eintrittsstelle Glasfaserkabel am BUS-Koppler
- 58: Eintrittsstelle Glasfaserkabel in den Wickelkanal
- 59: Schleife Restlänge Glasfaserkabel des BUS-Kopplers
- 60: Haltenut am BUS-Koppler
- 61: Sensor-Einheit
- 62: Rastnut am BUS-Koppler
- 63: Rasthaken
- 64: Tragschienen-Verschlussdeckel
- 65: Deckelscharnier
- 66: Haltenase
- 67: Einführungsschlitz für Glasfaserkabel
- 68: BUS-Verbindungsleitung
- 69: BUS-Leitungsschienenkoppler
- 70: Verbindungszunge
- 71: Verbindungselement aus leitfähigem Gummi
- 72: Metallklemmzungen
- 73: Metallrahmen
- 74: Metallrahmenklemmzungen
- 75: Rahmennut
- 76: Signalauswerteeinheit
- 77: Verbindungsleitung
- 78: Steckverbindung
- 79: Metallabschlussplatte
- 80: Schlaufe

## Patentansprüche

1. Vorrichtung zum Ermitteln von Messwerten, insbesondere der Aerosol-Konzentration, in einer Kammer einer Arbeitsmaschine, mit einer am Gehäuse (1) der Arbeitsmaschine befestigten, in die Kammer ragenden Messonde (M), die über eine Leitung (L) mit einer ausserhalb des Gehäuses (1) angeordneten Auswerteinrichtung verbunden ist, **dadurch gekennzeichnet, dass** die Leitung (L) an einem einen Umsetzer (17) enthaltenden BUS-Koppler (K) angeschlossen ist, der in einer BUS-Schiene (S) mit einer in einer Tragschiene (20) angeordneten BUS-Leitungsschiene (18) zur Weiterleitung der Messdaten an die Auswerteinrichtung angeordnet ist, wobei die BUS-Leitungsschiene (18) in der Tragschiene (20) derart federelastisch angeordnet ist, dass sie mit dem den Umsetzer (17) enthaltenden BUS-Koppler (K) ein niederfrequent abgestimmtes Schwingsystem bildet.

2. Vorrichtung nach Anspruch 1, **dadurch gekennzeichnet, dass** am Gehäuse ein Führungsrohr (2) zum auswechselbaren Einsetzen der Messonde (M) angeordnet ist.

3. Vorrichtung nach Anspruch 1 oder 2, **dadurch gekennzeichnet, dass** die Messonde (M) als eine optische Sonde (10, 15,16) ausgebildet ist, die über einen Lichtleiter (L) mit dem BUS-Kopoler (K) verbunden ist, der einen elektronischen Umsetzer (17) zur Umwandlung der optischen Signale in elektrische Signale aufweist.

4. Vorrichtung nach Anspruch 3, **dadurch gekennzeichnet, dass** der BUS-Koppler (K) einen Lichtsender (37) und einen Lichtempfänger (38) aufweist, die über eine Lichtzuleitung (12) und eine Lichtrückleitung (13) mit der Sonde (10,15, 16) verbunden sind.

5. Vorrichtung nach einem der Ansprüche 1 bis 4, **dadurch gekennzeichnet, dass** der BUS-Koppler (K) einen Kunstharzblock (26) aufweist, in dem die Bauteile und der Anschluss der Leitung (L) eingegossen sind und der mit einer Gummihülle (30) umgeben ist, aus der Kontaktanschlüsse (28) zum Anschluss an Gegenkontakte (39) einer BUS-Leitungsschiene (18) der BUS-Schiene (S) herausragen.

6. Vorrichtung nach Anspruch 5, **dadurch gekennzeichnet, dass** der BUS-Koppler (K) einen seitlich umlaufenden Wickelkanal (34) sowie an der Oberseite Haltenuten (60) zur Aufnahme von Überlängen des Leiters (L) aufweist.

7. Vorrichtung nach Anspruch 5, **dadurch gekennzeichnet, dass** der BUS-Koppler (K) ein die Kontaktanschlüsse (28) umgebendes Verzahnungsprofil (33) zur mediumsdichten Verbindung mit der BUS-Leitungsschiene (18) sowie Rastmittel (62) zum Verrasten mit der BUS-Leitungsschiene (18) aufweist.

8. Vorrichtung nach einem der Ansprüche 1 bis 7, **dadurch gekennzeichnet, dass** die BUS-Schiene (S) eine BUS-Leitungsschiene (18) aufweist, welche eine Leiterplatte (40) mit Anschlusskontakten (39) für den BUS-Koppler (K) aufweist und die auf einer Metallschiene (41) befestigt ist, welche ein gegen den BUS-Koppler (K) weisendes federndes Hakenprofil (42) zum formschlüssigen Einrasten des BUS-Kopplers (K) aufweist.

9. Vorrichtung nach Anspruch 8, **dadurch gekennzeichnet, dass** die Leiterplatte (40) und die Metallschiene (41) von einer Gummihülle (43) umgeben sind, welche eine die Anschlusskontakte (39) freilassende Öffnung (44), weiter vorzugsweise ein Verzahnungsprofil (45) zum mediumsdichten Anschluss des BUS-Kopplers (K) sowie Rastmittel (63) zum Verrasten mit dem BUS-Koppler (K) aufweist.

10. Vorrichtung nach Anspruch 9, **dadurch gekennzeichnet, dass** die Gummihülle (43) an beiden Längsseiten der BUS-Leitungsschiene (18) über elastische Gummiverbindungen (48) angeschlossene Gummihalteprofile (46) aufweist, die in entsprechende Halteprofile (47) in der Tragschiene (20) eingesetzt sind.

11. Vorrichtung nach einem der Ansprüche 1 bis 10, **dadurch gekennzeichnet, dass** die Tragschiene (20) mit einem vorzugsweise aufklappbaren, den BUS-Koppler (K) überdeckenden Deckel (64) verschlossen ist.

12. Vorrichtung nach einem der Ansprüche 1 bis 11, **dadurch gekennzeichnet, dass** die Tragschiene (20) an der Austrittsseite des Leiters (L) einen diesen aufnehmenden Sammelkanal (53) aus Gummi aufweist, in den der Leiter (L) über einen Schlitz (50) eingeführt und an den BUS-Koppler (K) weitergeführt ist.

13. Vorrichtung nach einem der Ansprüche 1 bis 12, **dadurch gekennzeichnet, dass** die Tragschiene (20) eine T-förmige Aufnahmenut (25) aufweist, in der eine Haltezunge (24) eines Tragschienenhalters (22) eingesetzt ist, der mit einem mit den Gehäuse zu verbindenden Führungsrohr (2) verbunden ist.

14. Vorrichtung nach einem der Ansprüche 1 bis 13 **dadurch gekennzeichnet, dass** der Leiter (L) von der BUS-Schiene (S) bis zur Messonde (M) in einem mit einem Längsschlitz (50) versehenen Schlauch (49) geführt ist.

15. Vorrichtung nach einem der Ansprüche 1 bis 14 **dadurch gekennzeichnet, dass** die BUS-Schiene (S) mittels eines Zwischenstückes (21) mit einer weiteren BUS-Schiene (S) verbindbar ist, wobei zur mechanischen Verbindung eine in die zu verbindenden Tragschienen (20,21) einschiebbare metallische Verbindungszunge (70) angeordnet ist, der ein gummielastisches Verbindungselement (71) zugeordnet ist, wobei letzteres dem Innenprofil der Tragschiene (20) und dem Zwischenstück (21) vorzugsweise mit Übermass entspricht und beidseits je einen Metallrahmen (73) mit Klemmzungen (74) enthält, die in Haltenuten (47) in den Tragschienen (20,21) klemmend eingreifen.

16. Vorrichtung nach einem der Ansprüche 1 bis 15 **dadurch gekennzeichnet, dass** die BUS-Schiene (S) an den Enden jeweils durch ein in die Tragschiene (20) eingesetztes Endstück abgeschlossen ist, das einen Gummikörper sowie eine Metallplatte (79) enthält, die Klemmzungen (74) enthält, welche in Haltenuten (47) in der Tragschiene (20) klemmend eingreifen, wobei das Endstück gegebenenfalls eine Steckverbindung (78) enthält, die über eine Leitung (77) mit einem BUS-Anschlusskoppler (76) verbunden ist, der analog dem BUS-Koppler (31) in die BUS-Schiene (S) eingesetzt und mit der BUS-Leitungsschiene (18) verbunden ist.

17. Vorrichtung nach einem der Ansprüche 1 bis 16, **dadurch gekennzeichnet, dass** die BUS-Schiene (S) zum Verbinden mit anderen Aggregaten einen BUS-Anschlusskoppler (69,76) aufweist, der analog dem BUS-Koppler (K) in der Tragschiene (20) eingesetzt und mit der BUS-Leitungsschiene (18) in Verbindung steht und eine Verbindungsleitung (68,77) aufweist.

## Claims

1. A device for determining measured values, more particularly an aerosol concentration, in a chamber of a work-producing machine by means of a measurement probe (M) fastened to the housing (1) of the work-producing machine and extending into the chamber and that is connected via a line (L) to an evaluation device arranged outside the housing (1), **characterized in that** the line (L) is connected to a bus coupler (K) that contains a converter (17) and is arranged in a bus rail (S) provided with a bus line rail (18) arranged in a support rail (20) for transmission of the measured data to the evaluation device, the bus line rail (18) being arranged in the support rail (20) in spring-elastic manner so as to form, together with the bus coupler (K) that contains a converter (17), a low-frequency tuned vibrating system.

2. A device according to claim 1, **characterized in that** a guide tube (2) is arranged at the housing for replacement allowing insertion of the measurement probe (M).

3. A device according to claim 1 or 2, **characterized in that** the measurement probe (M) is embodied as an optical probe (10, 15,16) that is connected via a light guide (L) to the bus coupler (K) that is provided with an electronic converter (17) for conversion of the optical signals to electrical signals.

4. A device according to claim 3, **characterized in that** the bus coupler (K) is provided with a light emitter (37) and a light receiver (38) that are connected to the probe (10,15, 16) via a light feed line (12) and a light return line (13).

5. A device according to one of claims 1 to 4, **characterized in that** the bus coupler (K) is provided with a block (26) that is made of synthetic resin, in which the components and the connection of the line (L) are cast, and that is surrounded by a rubber sheath (30) from which contact terminals (28) protrude for connection to countercontacts (39) of a bus line rail (18) of the bus rail (S).

6. A device according to claim 5, **characterized in that** the bus coupler (K) is provided with a laterally circumvolving winding channel (34) as well as, at the top, holding grooves (60) for accommodating excess lengths of the conductor (L).

7. A device according to claim 5, **characterized in that** the bus coupler (K) is provided with a toothed profile (33) that surrounds the contact terminals (28) to make the connection to the bus line rail (18) medium-tight, as well as locking means (62) for locking with the bus line rail (18).

8. A device according to one of claims 1 to 7, **characterized in that** the bus rail (S) is provided with a bus line rail (18) that is equipped with a printed circuit board (40) provided with contact terminals (39) for the bus coupler (K) and is attached to a metal rail (41) provided with a resilient hook profile (42) arranged facing the bus coupler (K) for shape-mated locking with the bus coupler (K).

9. A device according to claim 8, **characterized in that** the printed circuit board (40) and the metal rail (41) are surrounded by a rubber sheath (43) that is provided with an opening (44) that leaves the contact terminals (39) exposed and preferably is further provided with a toothed profile (45) for medium-tight connection of the bus coupler (K), as well as locking means (63) for locking with the bus coupler (K).

10. A device according to claim 9, **characterized in that** the rubber sheath (43) is provided on both long sides of the bus line rail (18) with rubber fixing profiles (46) that are connected thereto via elastic rubber connections (48) and inserted into corresponding fixing profiles (47) provided in the support rail (20).

11. A device according to one of claims 1 to 10, **characterized in that** the support rail (20) is closed by means of a cover (64) that covers the bus coupler (K) and preferably is pivotable for being opened.

12. A device according to one of claims 1 to 11, **characterized in that**, on the outlet side of the conductor (L) and to accommodate the latter, the support rail (20) is provided with a collection channel (53) made of rubber into which the conductor (L) is introduced via a slit (50) to be further conveyed therein to the bus coupler (K).

13. A device according to one of claims 1 to 12, **characterized in that** the support rail (20) is provided with a T-shaped receiving groove (25) in which there is inserted a fixing tongue (24) of a support rail mount (22) that is connected to a guide tube (2) to be connected to the hou sing.

14. A device according to one of claims 1 to 13, **characterized in that** the conductor (L) is guided from the bus rail (S) to the measurement probe (M) within a hose (49) that is provided with a longitudinal slit (50).

15. A device according to one of claims 1 to 14, **characterized in that** the bus rail (S) can be connected by means of an intermediate piece (21) to another bus rail (S), there being provided a metallic connection tongue (70) that can be slipped into the support rails (20,21) that have to be connected, so as to achieve mechanical connection, and has assigned thereto a rubber-elastic connection element (71) that corresponds, preferably with size excess, to the inner profile of the support rail (20) and the intermediate piece (21) and contains on each of both sides a respective metal frame (73) provided with clamping tongues (74) that are in clamping engagement with holding grooves (47) provided in the support rails (20,21).

16. A device according to one of claims 1 to 15, **characterized in that** the bus rail (S) is terminated at each of its ends by means of an end piece that is inserted into the support rail (20) and contains a rubber body as well as a metal plate (79) that contains clamping tongues (74) in clamping engagement with holding grooves (47) provided in the support rail (20), the end piece optionally containing a plug-in connection (78) that is connected via a line (77) to a bus terminal coupler (76) that is inserted, similarly to the bus coupler (31), into the bus rail (S) and connected to the bus line rail (18).

17. A device according to one of claims 1 to 16, **characterized in that**, for its connection to other units, the bus rail (S) is provided with a bus terminal coupler (69,76) that is inserted, similarly to the bus coupler (K), into the support rail (20) and is connected to the bus line rail (18), and with a connection line (68,77).

## Revendications

1. Dispositif pour la détermination de valeurs mesurées, plus particulièrement de concentration en aérosol, dans une chambre d'une machine produisant du travail au moyen d'une sonde de mesure (M) fixée au boîtier (1) de la machine produisant du travail et pénétrant dans la chambre et qui est reliée par une ligne (L) à un dispositif d'exploitation disposé à l'extérieur du boîtier (1), **caractérisé en ce que** la ligne (L) est reliée à un coupleur de bus (K) qui contient un convertisseur (17) et est disposé dans un rail de bus (S) pourvu d'un rail de ligne de bus (18) disposé dans un rail support (20) en vue de la transmission des données mesurées au dispositif d'exploitation, le rail de ligne de bus (18) étant disposé dans le rail support (20) avec une élasticité du type à ressort de façon à former avec le coupleur de bus (K) qui contient le convertisseur (17) un système vibrant accordé à basse fréquence.

2. Dispositif selon la revendication 1, **caractérisé en ce qu'**un tube de guidage (2) est disposé sur le boîtier en vue d'une insertion de la sonde de mesure (M) permettant le remplacement.

3. Dispositif selon la revendication 1 ou 2, **caractérisé en ce que** la sonde de mesure (M) est réalisée sous forme d'une sonde optique (10, 15,16) qui est reliée par un guide de lumière (L) au coupleur de bus (K), lequel est pourvu d'un convertisseur électronique (17) pour la conversion des signaux optiques en signaux électriques.

4. Dispositif selon la revendication 3, **caractérisé en ce que** le coupleur de bus (K) est pourvu d'un émetteur de lumière (37) et d'un récepteur de lumière (38) reliés à la sonde (10,15, 16) par une ligne d'alimentation de lumière (12) et une ligne de retour de lumière (13).

5. Dispositif selon une des revendications 1 à 4, **caractérisé en ce que** le coupleur de bus (K) est pourvu d'un bloc (26) en résine synthétique dans lequel les composants et la connexion de la ligne (L) sont surmoulés et qui est entouré d'un manchon de caoutchouc (30) duquel dépassent des connexions de contact (28) prévues pour la connexion à des contacts opposés (39) d'un rail de ligne de bus (18) du rail de bus (S).

6. Dispositif selon la revendication 5, **caractérisé en ce que** le coupleur de bus (K) est pourvu, latéralement tout autour, d'un canal de bobinage (34) ainsi qu'en son sommet, de rainures de maintien (60) pour le logement de longueurs excédentaires du conducteur (L).

7. Dispositif selon la revendication 5, **caractérisé en ce que** le coupleur de bus (K) est pourvu d'un profil denté (33) qui entoure les connexions de contact (28) pour rendre étanche au milieu la connexion au rail de ligne de bus (18), ainsi que de moyens de verrouillage (62) pour le verrouillage au rail de ligne de bus (18).

8. Dispositif selon une des revendications 1 à 7, **caractérisé en ce que** le rail de bus (S) est pourvu d'un rail de ligne de bus (18) qui est équipé d'une carte de circuit imprimé (40) pourvue de connexions de contact (39) destinées au coupleur de bus (K) et est fixé à un rail en métal (41) pourvu d'un profil doué d'élasticité du type à ressort en forme de crochet (42) disposé en face du coupleur de bus (K) en vue du verrouillage au coupleur de bus (K) avec correspondance de forme.

9. Dispositif selon la revendication 8, **caractérisé en ce que** la carte de circuit imprimé (40) et le rail en métal (41) sont entourés d'un manchon de caoutchouc (43) pourvu d'une ouverture (44) qui laisse libres les connexions de contact (39) et est de préférence pourvue en outre d'un profil denté (45) pour rendre étanche au milieu la connexion au coupleur de bus (K), ainsi que de moyens de verrouillage (63) pour le verrouillage au rail de ligne de bus (K).

10. Dispositif selon la revendication 9, **caractérisé en ce que** le manchon de caoutchouc (43) est pourvu sur les deux grands côtés du rail de ligne de bus (18) de profils de fixation en caoutchouc (46) qui lui sont reliés par des liaisons élastiques en caoutchouc (48) et qui sont insérés dans des profils de fixation correspondants (47) prévus dans le rail support (20).

11. Dispositif selon une des revendications 1 à 10, **caractérisé en ce que** le rail support (20) est clos au moyen d'un couvercle (64) qui recouvre le coupleur de bus (K) et de préférence peut s'ouvrir en pivotant.

12. Dispositif selon une des revendications 1 à 11, **caractérisé en ce que** du côté de sortie du conducteur (L) et pour loger celui-ci le rail support (20) est pourvu d'un canal collecteur (53) en caoutchouc dans lequel le conducteur (L) est introduit à travers une fente (50) pour s'y diriger ensuite jusqu'au coupleur de bus (K).

13. Dispositif selon une des revendications 1 à 12, **caractérisé en ce que** le rail support (20) est pourvue d'une rainure de réception en forme de T (25) dans laquelle est insérée une langue de fixation (24) d'un dispositif de maintien de rail support (22) qui est relié à un tube de guidage (2) qu'il y a lieu de relier au boîtier.

14. Dispositif selon une des revendications 1 à 13, **caractérisé en ce que** le conducteur (L) est guidé du rail de bus (S) à la sonde de mesure (M) au sein d'un tuyau (49) pourvu d'une fente longitudinale (50).

15. Dispositif selon une des revendications 1 à 14, **caractérisé en ce que** le rail de bus (S) peut être relié à un autre rail de bus (S) au moyen d'une pièce intermédiaire (21) tandis qu'il est prévu une langue de connexion métallique (70) qui peut être glissée pour assurer la connexion mécanique dans les rails support (20,21) qu'il y a lieu de relier et à laquelle est assigné un élément de connexion (71) doué d'élasticité du type caoutchouc qui correspond, de préférence avec excès de taille, au profil intérieur du rail support (20) et à la pièce intermédiaire (21) et qui contient sur chacun de ses deux côtés un cadre respectif en métal (73) pourvu de langues de pincement (74) qui coopèrent par pincement avec des rainures de maintien (47) prévues dans les rails support (20,21).

16. Dispositif selon une des revendications 1 à 15, **caractérisé en ce que** le rail de bus (S) est clos en chacune de ses extrémités au moyen d'une pièce terminale insérée dans le rail support (20) et qui contient un corps en caoutchouc ainsi qu'une plaque en métal (79) contenant des langues de pincement (74) qui coopèrent par pincement avec des rainures de maintien (47) prévues dans le rail support (20), la pièce terminale pouvant contenir à la demande une connexion à fiche (78) reliée par une ligne (77) à un coupleur de connexion de bus (76) inséré dans le rail de bus (S) de façon analogue au coupleur de bus (31) et relié au rail de ligne de bus (18).

17. Dispositif selon une des revendications 1 à 16, **caractérisé en ce que** pour le relier à d'autres unités le rail de bus (S) est pourvu d'un coupleur de connexion de bus (69,76) inséré dans le rail support (20) de façon analogue au coupleur de bus (K) et relié au rail de ligne de bus (18), et d'une ligne de connexion (68,77).
